# FASCICULE DE BREVET EUROPEEN

(11) **EP 3 877 699 B1**
(45) Date de publication et mention de la délivrance du brevet: **23.11.2022**
(21) Numéro de dépôt: 19848993.2
(22) Date de dépôt: 26.12.2019
(51) Int. Cl.: F23R 3/28, F23R 3/34

(54) **NEZ D'INJECTEUR POUR TURBOMACHINE COMPRENANT UN CIRCUIT PRIMAIRE DE CARBURANT AGENCÉ AUTOUR D'UN CIRCUIT SECONDAIRE DE CARBURANT**
EINSPRITZDÜSE FÜR EINE TURBOMASCHINE MIT EINEM PRIMÄRBRENNSTOFFKREIS, DER UM EINEN SEKUNDÄREN BRENNSTOFFKREISLAUF HERUM ANGEORDNET IST
INJECTOR NOZZLE FOR TURBOMACHINE COMPRISING A PRIMARY FUEL CIRCUIT ARRANGED AROUND A SECONDARY FUEL CIRCUIT

(30) Priorité: 27.12.2018 FR 1874261
(43) Date de publication de la demande: 15.09.2021
(73) Titulaire: SAFRAN AIRCRAFT ENGINES, 75015 Paris (FR)
(72) Inventeur: CHABAILLE, Christophe, 77550 MOISSY-CRAMAYEL (FR); BERNARD, Clément, Yves, Emile, 77550 MOISSY-CRAMAYEL (FR); LOVAL, Sébastien, Christophe, 77550 MOISSY-CRAMAYEL (FR)
(74) Mandataire: Brevalex
(86) Numéro de dépôt international: PCT/FR2019/053302
(87) Numéro de publication internationale: WO 2020/136359

(56) Documents cités:
- EP-A1- 1 770 333
- FR-A1- 2 896 303
- FR-A1- 3 011 318
- US-A- 5 570 580
- US-A1- 2017 184 307

## Description

### DOMAINE TECHNIQUE

L'invention se rapporte au domaine général des injecteurs de carburant qui équipent la chambre de combustion d'une turbomachine, en particulier une turbomachine du type destinée à la propulsion des aéronefs.

### ÉTAT DE LA TECHNIQUE ANTÉRIEURE

Les chambres de combustion des turbomachines sont en général équipées d'injecteurs de carburant associés à des systèmes de prémélange, couramment dénommés « systèmes d'injection », comportant en général une ou plusieurs vrilles (axiales et/ou radiales), également dénommées « tourbillonneurs », qui utilisent l'air provenant d'un compresseur agencé en amont de la chambre de combustion pour pulvériser le carburant dans la chambre de combustion.

Deux catégories d'injecteurs sont couramment utilisées : les injecteurs aérodynamiques, qui utilisent principalement la pression et la vitesse de l'air en sortie de compresseur pour mettre en rotation le carburant en sortie du nez de l'injecteur, et les injecteurs aéromécaniques qui utilisent principalement la pression du carburant à l'intérieur du nez de l'injecteur pour mettre en rotation et pulvériser le carburant.

Par ailleurs, les nez des injecteurs à double circuit de carburant comprennent un circuit primaire de carburant, également appelé circuit pilote, comportant une vrille primaire de carburant alimentant un injecteur primaire (également appelé injecteur pilote) agencé sur un axe du nez d'injecteur, et un circuit secondaire de carburant, également appelé circuit principal, comportant une vrille secondaire de carburant alimentant un injecteur secondaire (également appelé injecteur principal) agencé autour de l'injecteur primaire. Il peut s'agir d'injecteurs aéromécaniques ou d'une combinaison d'un injecteur primaire aéromécanique et d'un injecteur secondaire aérodynamique.

L'utilisation de ce type d'injecteurs s'est développée pour satisfaire des normes toujours plus contraignantes en matière d'émission de polluants.

Le circuit primaire est en général destiné à alimenter la chambre de combustion en carburant à tous les régimes, en particulier lors des phases d'allumage et d'enroulement, c'est-à-dire de propagation de la flamme aux secteurs voisins.

Le circuit secondaire est destiné à alimenter le moteur aux régimes allant du vol croisière jusqu'au décollage.

Les nez d'injecteurs sont d'une manière générale soumis aux températures élevées de la chambre de combustion, ce qui occasionne un risque de cokéfaction du carburant stagnant au sein du circuit secondaire de carburant aux régimes de la turbomachine auxquels l'injecteur secondaire n'est pas en fonctionnement.

Une solution connue consiste à agencer un circuit d'air de refroidissement en périphérie du nez d'injecteur afin d'assurer la protection thermique et le refroidissement thermique de l'ensemble du nez d'injecteur.

Toutefois, cette solution présente notamment l'inconvénient d'accroître l'encombrement du nez d'injecteur.

Une autre solution, connue des documents US20160237911A1 , FR2896303 A1 et US20070068164A1, consiste à agencer une partie amont du circuit primaire de carburant autour d'une partie amont du circuit secondaire de carburant.

Les nez d'injecteurs présentés dans ces documents ne permettent toutefois pas l'injection d'air entre les injecteurs primaire et secondaire.

### EXPOSÉ DE L'INVENTION

L'invention a notamment pour but de remédier à ce problème tout en limitant l'encombrement radial du nez d'injecteur.

Elle propose à cet effet un nez d'injecteur pour turbomachine, comprenant un circuit primaire de carburant terminé par une buse d'éjection de carburant débouchant sur un axe d'injection, et un circuit secondaire de carburant comportant une partie terminale d'éjection de carburant de forme annulaire agencée autour de la buse d'éjection de carburant, et dans lequel une partie amont du circuit primaire de carburant, logée dans le nez d'injecteur, comporte un canal annulaire s'étendant autour du circuit secondaire de carburant et délimité par une paroi externe du nez d'injecteur.

Selon l'invention, le nez d'injecteur comporte en outre des canaux d'entrée d'air s'étendant au travers du canal annulaire du circuit primaire de carburant et présentant des entrées respectives s'ouvrant dans la paroi externe et des sorties respectives débouchant dans un canal annulaire d'injection d'air agencé radialement vers l'intérieur par rapport à la partie terminale d'éjection de carburant, autour de la buse d'éjection de carburant, et coopérant avec la partie terminale d'éjection de carburant pour former un injecteur secondaire aérodynamique.

Du fait que du carburant circule dans la partie amont du circuit primaire quel que soit le régime de fonctionnement de la turbomachine, la partie amont du circuit primaire permet ainsi d'assurer la protection thermique et le refroidissement du nez d'injecteur, en particulier du circuit secondaire autour duquel s'étend la partie amont du circuit primaire.

De plus, l'intégration de canaux d'entrée d'air, qui s'étendent au travers du canal annulaire du circuit primaire de carburant et présentent des entrées respectives s'ouvrant dans la paroi externe et des sorties respectives débouchant dans un canal annulaire d'injection d'air agencé radialement vers l'intérieur par rapport à la partie terminale d'éjection de carburant, permet l'injection d'air destiné à se mélanger avec le carburant du circuit secondaire de carburant au sein du nez d'injecteur, d'une manière particulièrement compacte, notamment dans la direction radiale.

De préférence, le circuit primaire de carburant comporte des canaux de raccordement primaires reliant la partie amont du circuit primaire de carburant à la buse d'éjection de carburant et comportant des entrées respectives et des sorties respectives, les entrées respectives étant agencées radialement vers l'extérieur par rapport aux sorties respectives.

De préférence, le circuit secondaire de carburant comporte un canal tubulaire centré sur l'axe d'injection et qui se divise, à une extrémité aval, en plusieurs canaux de raccordement secondaires conformés chacun pour s'éloigner de l'axe d'injection dans une direction allant de l'amont vers l'aval, et agencés chacun entre deux canaux de raccordement primaires consécutifs.

De préférence, le canal annulaire de la partie amont du circuit primaire de carburant est agencé autour du canal tubulaire et autour des canaux de raccordement secondaires du circuit secondaire de carburant.

De préférence, le circuit secondaire de carburant comporte une vrille secondaire de carburant formée de canaux de vrille présentant des extrémités amonts respectives, et présentant des extrémités aval respectives débouchant dans la partie terminale d'éjection de carburant.

De préférence, le circuit secondaire de carburant comporte une chambre de tranquillisation secondaire de forme annulaire à laquelle sont raccordées les extrémités amont respectives des canaux de vrille formant la vrille secondaire de carburant.

De préférence, le canal annulaire de la partie amont du circuit primaire de carburant se prolonge vers l'aval au-delà des canaux de raccordement primaires de manière à former une chambre annulaire terminale entourant la vrille secondaire de carburant.

De préférence, chaque canal de vrille présente une section de passage qui se réduit dans une direction allant de l'extrémité amont vers l'extrémité aval du canal de vrille.

De préférence, le circuit secondaire de carburant comporte une chambre de tranquillisation secondaire de forme annulaire à laquelle sont raccordées les extrémités amont respectives des canaux de vrille formant la vrille secondaire de carburant.

L'invention concerne également un module d'injection pour turbomachine, comprenant un système d'injection, et un nez d'injecteur du type décrit ci-dessus, dans lequel le système d'injection comporte, de l'amont vers l'aval, une douille dans laquelle est monté le nez d'injecteur, au moins une vrille d'admission d'air débouchant en aval du nez d'injecteur, et un bol.

L'invention concerne aussi une turbomachine, comprenant au moins un nez d'injecteur du type décrit ci-dessus, ou au moins un module d'injection du type décrit ci-dessus.

### BRÈVE DESCRIPTION DES DESSINS

L'invention sera mieux comprise, et d'autres détails, avantages et caractéristiques de celle-ci apparaîtront à la lecture de la description suivante faite à titre d'exemple non limitatif et en référence aux dessins annexés dans lesquels :
- la figure 1 est une vue schématique en coupe axiale d'une turbomachine selon un mode de réalisation préféré de l'invention ;
- la figure 2 une vue schématique en section axiale d'une chambre de combustion de la turbomachine de la figure 1 ;
- la figure 3 est une vue schématique en perspective et en coupe axiale d'un nez d'injecteur équipant la chambre de combustion de la figure 2 ;
- la figure 4 est une vue schématique en perspective et en coupe axiale du nez d'injecteur de la figure 3 privé d'un embout terminal d'un circuit primaire de carburant, et vu sous un angle différent ;
- la figure 5 est une vue schématique en perspective et en coupe oblique du nez d'injecteur de la figure 3 ;
- la figure 6 est une vue schématique du nez d'injecteur de la figure 3, vu de face depuis l'aval ;
- la figure 7 est une vue schématique en perspective du nez d'injecteur de la figure 3 ;
- la figure 8 est une vue schématique partielle en perspective du circuit primaire de carburant du nez d'injecteur de la figure 3 ;
- la figure 9 est une vue schématique partielle en perspective d'un circuit secondaire de carburant du nez d'injecteur de la figure 3 ;
- la figure 9A est une vue à plus grande échelle d'une partie de la figure 9.

### EXPOSÉ DÉTAILLÉ DE MODES DE RÉALISATION PRÉFÉRÉS

La figure 1 illustre une turbomachine 10 pour aéronef d'un type connu, comportant de manière générale une soufflante 12 destinée à l'aspiration d'un flux d'air se divisant en aval de la soufflante en un flux primaire circulant dans un canal d'écoulement de flux primaire, ci-après dénommé veine primaire PF, au sein d'un cœur de la turbomachine, et un flux secondaire contournant ce cœur dans un canal d'écoulement de flux secondaire, ci-après dénommé veine secondaire SF.

La turbomachine est par exemple du type à double flux et à double corps. Le cœur de la turbomachine comporte ainsi, de manière générale, un compresseur basse pression 14, un compresseur haute pression 16, une chambre de combustion 18, une turbine haute pression 20 et une turbine basse pression 22.

Les rotors respectifs du compresseur haute pression et de la turbine haute pression sont reliés par un arbre dit « arbre haute pression », tandis que les rotors respectifs du compresseur basse pression et de la turbine basse pression sont reliés par un arbre dit « arbre basse pression », d'une manière bien connue.

La turbomachine est carénée par une nacelle 24 entourant la veine secondaire SF. Par ailleurs, les rotors de la turbomachine sont montés rotatifs autour d'un axe longitudinal 28 de la turbomachine.

Dans l'ensemble de cette description, la direction longitudinale X est la direction de l'axe longitudinal 28.

De plus, dans une première partie de cette description, la direction radiale R est en tout point une direction orthogonale à l'axe longitudinal 28 et passant par ce dernier, et la direction circonférentielle ou tangentielle C est en tout point une direction orthogonale à la direction radiale R et à l'axe longitudinal 28. Les termes « interne » et « externe » font respectivement référence à une relative proximité, et un relatif éloignement, d'un élément par rapport à l'axe longitudinal 28. Par ailleurs, les directions « amont » et « aval » sont définies par référence à la direction générale de l'écoulement des gaz dans les veines primaire PF et secondaire SF de la turbomachine.

La figure 2 représente la chambre de combustion 18 de la turbomachine 10 de la figure 1 et son environnement immédiat.

De manière classique, cette chambre de combustion, qui est par exemple de type annulaire, comprend deux parois annulaires coaxiales, respectivement radialement interne 32 et radialement externe 34, qui s'étendent de l'amont vers l'aval, selon le sens 36 d'écoulement du flux primaire de gaz dans la turbomachine, autour de l'axe longitudinal 28 de la turbomachine. Ces parois annulaires interne 32 et externe 34 sont reliées entre elles à leur extrémité amont par une paroi annulaire de fond de chambre 40 qui s'étend sensiblement radialement autour de l'axe longitudinal 28. Cette paroi annulaire de fond de chambre 40 est équipée de systèmes d'injection 42 répartis autour de l'axe longitudinal 28, dont l'un est visible sur la figure 2, recevant chacun un nez d'injecteur 43 monté à l'extrémité d'une canne d'injecteur 45, pour permettre l'injection d'un prémélange d'air et de carburant centré selon un axe d'injection 44 respectif.

Plus précisément, chaque système d'injection 42 comporte une douille 46, couramment dénommée « traversée coulissante », dans laquelle le nez d'injecteur 43 correspondant est monté avec une faculté de coulissement pour permettre des dilatations thermiques différentielles en fonctionnement.

Dans l'exemple illustré, la douille 46 délimite intérieurement une unique vrille d'admission d'air 48, par exemple du type axial, formée au sein du système d'injection 42.

Chaque système d'injection 42 comporte en outre un bol 49 divergent agencé en sortie de la vrille d'admission d'air 48 et débouchant dans la chambre de combustion 18.

L'ensemble formé d'un système d'injection 42 et du nez d'injecteur 43 correspondant constitue un module d'injection, dans la terminologie de la présente invention.

En fonctionnement, une partie 50 d'un flux d'air 52 issu d'un diffuseur 54 et provenant du compresseur haute pression 16 alimente les systèmes d'injection 42, tandis qu'une autre partie 56 du flux d'air 52 alimente des orifices d'entrée d'air 58 ménagés dans les parois 32 et 34 de la chambre de combustion, d'une manière bien connue.

Dans la suite de la présente description, en référence aux figures 3 à 9, la direction radiale R' est en tout point une direction orthogonale à l'axe d'injection 44 et passant par ce dernier, et la direction circonférentielle ou tangentielle C' est en tout point une direction orthogonale à la direction radiale R' et à l'axe d'injection 44. Les termes « interne » et « externe » font respectivement référence à une relative proximité, et un relatif éloignement, d'un élément par rapport à l'axe d'injection 44. Par ailleurs, les directions « amont » et « aval » sont définies par référence à la direction générale de l'écoulement de l'air et du carburant dans le nez d'injecteur 43. De plus, un plan transversal est défini en tant que plan orthogonal à l'axe d'injection 44, tandis qu'un plan axial est défini en tant que plan contenant l'axe d'injection 44.

Les figures 3 à 9 illustrent plus en détail un nez d'injecteur 43 selon un mode de réalisation préféré de l'invention.

Le nez d'injecteur 43 comporte un corps 60, de préférence monobloc, comprenant un embout 61 (figures 3 et 5) par lequel le nez d'injecteur 43 est destiné à être raccordé à une canne d'injecteur 45 comme sur la figure 2.

Au sein du corps 60 sont ménagés deux circuits de carburant, à savoir un circuit primaire 62 et un circuit secondaire 64 (figure 3).

Le circuit primaire 62 se termine par une buse d'éjection de carburant 66 centrale de type aéromécanique, tandis que le circuit secondaire 64 présente une partie terminale d'éjection de carburant 68 de type aérodynamique agencée autour de la buse d'éjection de carburant 66 (figures 3-6), comme cela apparaîtra plus clairement dans ce qui suit.

Le circuit primaire 62 comporte un canal annulaire 70 défini entre une paroi externe 72, de forme globalement annulaire, du corps 60 (figures 3-7) qui délimite extérieurement ce dernier, et une enveloppe interne 74 globalement annulaire et de forme complexe, représentée isolée sur la figure 8.

Le circuit primaire 62 comporte en outre des canaux de raccordement primaires 76 (figures 3, 4 et 8) qui raccordent le canal annulaire 70 à une chambre d'entrée 78 (figures 3 et 4) de la buse d'éjection de carburant 66. Les canaux de raccordement primaires 76 sont par exemple au nombre de quatre et sont de préférence régulièrement répartis autour de l'axe d'injection 44.

La chambre d'entrée 78 est agencée dans l'axe d'injection 44, radialement vers l'intérieur par rapport au canal annulaire 70.

Les canaux de raccordement primaires 76 présentent ainsi des entrées respectives raccordées au canal annulaire 70, et des sorties respectives raccordées à la chambre d'entrée 78. Les entrées respectives des canaux de raccordement primaires 76 sont agencées radialement vers l'extérieur par rapport à leurs sorties respectives. Dans l'exemple illustré, les canaux de raccordement primaires 76 s'étendent selon des directions respectives sensiblement orthogonales à l'axe d'injection 44, par exemple sensiblement radiales.

Le canal annulaire 70 se prolonge vers l'aval au-delà des canaux de raccordement primaires 76 de manière à former une chambre annulaire terminale 79.

La buse d'éjection de carburant 66 comporte un noyau 80 qui fait partie du corps 60 et qui est centré sur l'axe d'injection 44 et agencé à une extrémité aval de la chambre d'entrée 78 (figures 3 à 6). Le noyau 80 présente une partie amont 82 qui se prolonge vers l'aval en une surface annulaire 84 qui délimite intérieurement une chambre de tranquillisation primaire 86 de forme annulaire au sein de la buse d'éjection de carburant 66. Des canaux d'amenée 87 inclinés par rapport à l'axe d'injection 44 et par rapport à la direction radiale R' raccordent la chambre d'entrée 78 à la chambre de tranquillisation primaire 86. Des canaux d'injection 88 ortho-radiaux (figures 4 et 6), c'est-à-dire orthogonaux à l'axe d'injection 44 et non sécants avec ce dernier, raccordent une extrémité aval de la chambre de tranquillisation primaire 86 à une chambre de tourbillonnement 90 convergente (figure 3). L'orientation des canaux d'injection 88 permet de favoriser la giration du carburant au sein de la chambre de tourbillonnement 90.

Le circuit primaire 62, et plus particulièrement la buse d'éjection de carburant 66, comporte un embout terminal 92 (figures 3 et 5) qui est monté sur une extrémité aval du corps 60 et qui délimite extérieurement la chambre de tranquillisation primaire 86 et la chambre de tourbillonnement 90. Cet embout terminal 92 comporte une partie amont de forme cylindrique de révolution délimitant extérieurement la chambre de tranquillisation primaire 86, et une partie aval de forme tronconique délimitant extérieurement la chambre de tourbillonnement 90 et terminée par un orifice d'éjection de carburant 93 (figure 3) destiné à diffuser sous forme de spray le carburant issu de la chambre de tourbillonnement 90.

Le circuit secondaire 64 va maintenant être décrit en référence aux figures 3-6 et 9. La figure 9 montre le volume intérieur du circuit secondaire 64, c'est-à-dire l'espace occupé par le carburant en fonctionnement. Les parois délimitant les différentes parties du circuit secondaire 64 qui vont être décrites sont visibles en tant que reliefs au sein de l'enveloppe interne 74 du circuit primaire 62, visible sur la figure 8.

Le circuit secondaire 64 comporte un canal tubulaire 100 (dont seule une partie terminale est représentée sur les figures), centré sur l'axe d'injection 44, et délimité extérieurement par une paroi cylindrique 102 (dont seule une partie terminale est représentée sur les figures), qui délimite intérieurement une partie amont du canal annulaire 70 du circuit primaire (et qui forme donc une partie amont de l'enveloppe interne 74 précitée).

Comme cela apparaît plus clairement sur la figure 9 qui représente le circuit secondaire 64 isolé du reste du nez d'injecteur, le canal tubulaire 100 se divise, à son extrémité aval, en quatre canaux de raccordement secondaires 104 régulièrement répartis autour de l'axe d'injection 44 et conformés chacun pour s'éloigner de l'axe d'injection 44 dans la direction allant de l'amont vers l'aval.

Chacun des canaux de raccordement secondaires 104 est par exemple inscrit dans un plan axial respectif. Les canaux de raccordement secondaires 104 présentent des extrémités aval respectives débouchant sur une surface d'extrémité amont 106 d'une chambre de tranquillisation secondaire 108 de forme annulaire, centrée sur l'axe d'injection 44. Cette chambre de tranquillisation secondaire 108 est délimitée en aval par une surface d'extrémité aval 110 dans laquelle s'ouvrent des extrémités amont 111 respectives de canaux de vrille 112 formant une vrille secondaire de carburant 114.

Les canaux de vrille 112 présentent des extrémités aval 115 respectives (figures 4, 6 et 9) débouchant dans un espace annulaire constituant la partie terminale d'éjection 68 du circuit secondaire 64. Comme le montrent les figures 3, 4 et 6, cet espace annulaire est délimité extérieurement par une lèvre externe 116 annulaire du corps 60 présentant une extrémité libre 117, et est délimité intérieurement par une lèvre interne 118 annulaire du corps 60 présentant une extrémité libre 119.

Comme le montre la figure 4, la chambre de tranquillisation secondaire 108 et les canaux de vrille 112 s'étendent autour d'une paroi annulaire 120 qui se prolonge vers l'aval en formant la lèvre interne 118, et qui présente un rayon intérieur R1 qui est par exemple supérieur à un rayon extérieur R2 de la paroi cylindrique 102 qui délimite intérieurement la partie amont du canal annulaire 70 du circuit primaire.

Les canaux de raccordement secondaires 104 forment chacun, avec l'axe d'injection 44, un angle Ω qui est préférentiellement compris entre 30 degrés et 60 degrés, et qui est par exemple égal à 45 degrés (figure 4).

Comme cela apparaît sur la figure 8, les canaux de raccordement secondaires 104 délimitent entre eux, deux-à-deux, des espaces formant respectivement les canaux de raccordement primaires 76 appartenant au circuit primaire 62.

Par ailleurs, comme le montrent plus clairement les figures 3 et 8, la vrille secondaire de carburant 114 est entourée par la chambre annulaire terminale 79 qui prolonge le canal annulaire 70 du circuit primaire 62.

Le nez d'injecteur 43 intègre en outre une vrille d'entrée d'air 122 (figures 4, 5 et 8) et un canal annulaire d'injection d'air 124 coopérant avec la partie terminale d'éjection 68 du circuit secondaire 64 pour former un injecteur secondaire aérodynamique.

La vrille d'entrée d'air 122 est formée de canaux d'entrée d'air 126, par exemple au nombre de quatre, présentant des entrées respectives 128 (figure 7) s'ouvrant dans la paroi externe 72 du corps 60, et des sorties respectives 130 (figures 4-6) débouchant dans le canal annulaire d'injection d'air 124, préférentiellement de manière sensiblement orthoradiale afin de favoriser la giration de l'air autour de l'axe d'injection 44.

Les canaux d'entrée d'air 126 s'étendent au travers du canal annulaire 70 du circuit primaire 62, entre les canaux de raccordement secondaires 104 (figure 8).

Le canal annulaire d'injection d'air 124 est délimité extérieurement par la paroi annulaire 120, et intérieurement par la buse d'éjection de carburant 66, notamment par l'embout terminal 92 (figures 3 et 4). Le canal annulaire d'injection d'air 124 est ainsi agencé radialement à l'intérieur par rapport à la partie terminale d'éjection de carburant 68 et est agencé autour de la buse d'éjection de carburant 66.

Comme cela ressort de ce qui précède, une partie amont du circuit primaire 62, logée dans le nez d'injecteur 43, et formée en l'occurrence par le canal annulaire 70 et la chambre annulaire terminale 79, s'étend autour du circuit secondaire 64. Cette partie amont du circuit primaire 62 est délimitée extérieurement par la paroi externe 72 du corps 60 du nez d'injecteur, de sorte que la partie amont du circuit primaire 62 s'étend en périphérie du nez d'injecteur.

Du fait que du carburant circule dans la partie amont du circuit primaire 62 quel que soit le régime de fonctionnement de la turbomachine, la partie amont du circuit primaire 62 permet ainsi d'assurer la protection thermique et le refroidissement du nez d'injecteur 43.

En particulier, la chambre annulaire terminale 79 permet d'assurer l'effet de protection thermique et de refroidissement du nez d'injecteur 43 au-delà des canaux de raccordement primaires 76, en direction de l'aval, et permet en particulier d'assurer la protection thermique et le refroidissement de la vrille secondaire de carburant 114.

En référence aux figures 9 et 9A, les canaux de vrille 112 s'étendent chacun selon un plan P respectif formant un angle aigu θ avec la direction D de l'axe d'injection, préférentiellement compris entre 40 degrés et 60 degrés, et par exemple égal à 50 degrés.

À titre d'exemple, chacun des canaux de vrille 112, formant la vrille secondaire de carburant 114, présente une section de passage évolutive, qui se réduit dans la direction allant de l'extrémité amont 111 vers l'extrémité aval 115 du canal. La réduction de la section de passage entre l'extrémité amont et l'extrémité aval de chacun des canaux de vrille 112 est de préférence comprise entre 10 et 50 pourcents de la section de passage au niveau de l'extrémité amont du canal.

La réduction de la section de passage de chacun des canaux de vrille 112 permet d'augmenter la perte de charge entre l'entrée et la sortie de la vrille secondaire de carburant 114 et notamment d'accélérer ainsi le carburant au sein de la vrille secondaire de carburant 114, tout en autorisant des débits de carburant plus faibles à pression égale en entrée de la vrille secondaire.

La section de passage en entrée de chacun des canaux de vrille 112 est par exemple égale à 0,2 mm².

De plus, chacun des canaux de vrille 112 est incurvé dans le plan P correspondant, de sorte qu'une direction D1 tangente à une ligne moyenne L du canal au niveau de l'extrémité aval 115 de ce dernier fasse un angle α avec une direction D2 tangente à la ligne moyenne L du canal au niveau de l'extrémité amont 111 de ce dernier. L'angle α est préférentiellement compris entre 5 degrés et 15 degrés, et est par exemple égal à 8 degrés. Du fait de sa courbure, chacun des canaux de vrille 112 s'étend sensiblement à une distance constante de l'axe d'injection 44, depuis l'extrémité amont jusqu'à l'extrémité aval du canal 112.

Il est à noter que le corps 60 est de préférence réalisé par fabrication additive. Dans l'exemple illustré, ce corps 60 forme l'intégralité du nez d'injecteur 43 à l'exception de l'embout terminal 92. Les techniques de fabrication additive sont en effet particulièrement avantageuses pour réaliser le corps 60 du fait de la géométrie complexe de ce dernier.

En fonctionnement, du carburant circule dans le circuit primaire 62 et est éjecté sous la forme d'un jet en sortie de la buse d'éjection de carburant 66, quel que soit le régime de la turbomachine.

Aux régimes allant du vol de croisière jusqu'au décollage, du carburant circule également dans le circuit secondaire 64. Ce carburant est mis en rotation et accéléré en traversant les canaux de vrille 112 formant la vrille secondaire de carburant 114, et forme, en sortie de celle-ci, un film de carburant tourbillonnant au sein de la partie terminale d'éjection 68 du circuit secondaire 64.

À ces régimes de fonctionnement, le flux d'air mis en rotation par la vrille d'entrée d'air 122, et introduit dans le canal annulaire d'injection d'air 124, présente un débit suffisant pour cisailler le film de carburant au niveau de l'extrémité libre 119 de la lèvre interne 118 et de l'extrémité libre 117 de la lèvre externe 116.

## Revendications

1. Nez d'injecteur (43) pour turbomachine, comprenant :
- un circuit primaire de carburant (62) terminé par une buse d'éjection de carburant (66) débouchant sur un axe d'injection (44), et
- un circuit secondaire de carburant (64) comportant une partie terminale d'éjection de carburant (68) de forme annulaire agencée autour de la buse d'éjection de carburant (66),
dans lequel une partie amont du circuit primaire de carburant (62), logée dans le nez d'injecteur (43), comporte un canal annulaire (70) s'étendant autour du circuit secondaire de carburant (64), **caractérisé en ce que** le canal annulaire (70) s'étendant autour du circuit secondaire de carburant (64) est délimité par une paroi externe (72) du nez d'injecteur, et **en ce que** le nez d'injecteur comporte en outre des canaux d'entrée d'air (126) s'étendant au travers du canal annulaire (70) du circuit primaire de carburant (62) et présentant des entrées respectives (128) s'ouvrant dans la paroi externe (72) et des sorties respectives (130) débouchant dans un canal annulaire d'injection d'air (124) agencé radialement à l'intérieur par rapport à la partie terminale d'éjection de carburant (68), autour de la buse d'éjection de carburant (66), et coopérant avec la partie terminale d'éjection de carburant (68) pour former un injecteur secondaire aérodynamique.

2. Nez d'injecteur selon la revendication 1, dans lequel le circuit primaire de carburant (62) comporte des canaux de raccordement primaires (76) reliant la partie amont du circuit primaire de carburant (62) à la buse d'éjection de carburant (66) et comportant des entrées respectives et des sorties respectives, les entrées respectives étant agencées radialement vers l'extérieur par rapport aux sorties respectives.

3. Nez d'injecteur selon la revendication 2, dans lequel le circuit secondaire de carburant (64) comporte un canal tubulaire (100) centré sur l'axe d'injection (44) et qui se divise, à une extrémité aval, en plusieurs canaux de raccordement secondaires (104) conformés chacun pour s'éloigner de l'axe d'injection (44) dans une direction allant de l'amont vers l'aval, et agencés chacun entre deux canaux de raccordement primaires (76) consécutifs.

4. Nez d'injecteur selon la revendication 3, dans lequel le canal annulaire (70) de la partie amont du circuit primaire de carburant (62) est agencé autour du canal tubulaire (100) et autour des canaux de raccordement secondaires (104) du circuit secondaire de carburant (64).

5. Nez d'injecteur selon l'une quelconque des revendications 1 à 4, dans lequel le circuit secondaire de carburant (64) comporte une vrille secondaire de carburant (114) formée de canaux de vrille (112) présentant des extrémités amonts (111) respectives, et présentant des extrémités aval (115) respectives débouchant dans la partie terminale d'éjection de carburant (68).

6. Nez d'injecteur selon la revendication 5, dans lequel le circuit secondaire de carburant (64) comporte une chambre de tranquillisation secondaire (108) de forme annulaire à laquelle sont raccordées les extrémités amont (111) respectives des canaux de vrille (112) formant la vrille secondaire de carburant (114).

7. Nez d'injecteur selon la revendication 5 ou 6, prise en combinaison avec la revendication 2, dans lequel le canal annulaire (70) de la partie amont du circuit primaire de carburant (62) se prolonge vers l'aval au-delà des canaux de raccordement primaires (76) de manière à former une chambre annulaire terminale (79) entourant la vrille secondaire de carburant (114).

8. Nez d'injecteur selon l'une quelconque des revendications 5 à 7, dans lequel chaque canal de vrille (112) présente une section de passage qui se réduit dans une direction allant de l'extrémité amont (111) vers l'extrémité aval (115) du canal de vrille (112).

9. Nez d'injecteur selon l'une quelconque des revendications 1 à 8, dans lequel la partie terminale d'éjection de carburant (68) est délimitée extérieurement par une lèvre externe (116), et est délimitée intérieurement par une lèvre interne (118) qui sépare la partie terminale d'éjection de carburant (68) du canal annulaire d'injection d'air (124).

10. Module d'injection pour turbomachine, comprenant un système d'injection (42), et un nez d'injecteur (43) selon l'une quelconque des revendications 1 à 9, dans lequel le système d'injection (42) comporte, de l'amont vers l'aval, une douille (46) dans laquelle est monté le nez d'injecteur (43), au moins une vrille d'admission d'air (48) débouchant en aval du nez d'injecteur (43), et un bol (49).

11. Turbomachine, comprenant au moins un nez d'injecteur (43) selon l'une quelconque des revendications 1 à 9, ou au moins un module d'injection selon la revendication 10.

## Patentansprüche

1. Einspritzdüsenkopf (43) für eine Turbomaschine, aufweisend:
- einen primären Kraftstoffkreis (62), der mit einer Kraftstoffausstoß-Düse (66) endet, die sich in Richtung einer Einspritzachse (44) öffnet, und
- einen sekundären Kraftstoffkreis (64) mit einem ringförmigen Kraftstoffausstoß-Endabschnitt (68), der um die Kraftstoffausstoßdüse (66) herum angeordnet ist,
wobei ein stromaufwärts gelegener Teil des primären Kraftstoffkreises (62), der in dem Einspritzdüsenkopf (43) aufgenommen ist, einen ringförmigen Kanal (70) aufweist, der sich um den sekundären Kraftstoffkreis (64) erstreckt, **dadurch gekennzeichnet, dass** der ringförmige Kanal (70), der sich um den sekundären Kraftstoffkreis (64) erstreckt, durch eine Außenwand (72) des Einspritzdüsenkopfes begrenzt ist, dass der Einspritzdüsenkopf ferner Lufteinlasskanäle (126) aufweist, die sich quer zu dem ringförmigen Kanal (70) des primären Kraftstoffkreises (62) erstrecken und jeweilige sich zu der Außenwand (72) hin öffnende Einlässe (128) aufweisen sowie jeweilige Auslässe (130), die in einen ringförmigen Luftzuführkanal (124) münden, der in Bezug auf den Kraftstoffausstoß-Endabschnitt (68) radial innen und um die Kraftstoffausstoß-Düse (66) herum angeordnet ist und mit dem Kraftstoffausstoß-Endabschnitt (68) zusammenwirkt, um eine aerodynamische Sekundäreinspritzvorrichtung zu bilden.

2. Einspritzdüsenkopf nach Anspruch 1, wobei der primäre Kraftstoffkreis (62) primäre Verbindungskanäle (76) aufweist, die den stromaufwärts gelegenen Teil des primären Kraftstoffkreises (62) mit der Kraftstoffausstoß-Düse (66) verbinden und jeweilige Einlässe und Auslässe aufweisen, wobei die jeweiligen Einlässe in Bezug auf die jeweiligen Auslässe radial nach außen angeordnet sind.

3. Einspritzdüsenkopf nach Anspruch 2, wobei der sekundäre Kraftstoffkreis (64) einen rohrförmigen Kanal (100) aufweist, der entlang der Einspritzachse (44) zentriert ist und sich an einem stromabwärts gelegenen Ende in mehrere sekundäre Verbindungskanäle (104) aufteilt, die jeweils so ausgebildet sind, dass sie sich in einer Richtung von stromaufwärts nach stromabwärts von der Einspritzachse (44) entfernen, und jeweils zwischen zwei aufeinanderfolgenden primären Verbindungskanälen (76) angeordnet sind.

4. Einspritzdüsenkopf nach Anspruch 3, wobei der ringförmige Kanal (70) des stromaufwärts gelegenen Teils des primären Kraftstoffkreises (62) um den rohrförmigen Kanal (100) und um die sekundären Verbindungskanäle (104) des sekundären Kraftstoffkreises (64) angeordnet ist.

5. Einspritzdüsenkopf nach einem der Ansprüche 1 bis 4, wobei der sekundäre Kraftstoffkreis (64) eine sekundäre Kraftstoffspirale (114) aufweist, die aus Schraubenkanälen (112) gebildet ist, welche jeweilige stromaufwärts gelegene Enden (111) aufweisen sowie jeweilige stromabwärts gelegene Enden (115), die in den Kraftstoffausstoß-Endabschnitt (68) münden.

6. Einspritzdüsenkopf nach Anspruch 5, bei der der sekundäre Kraftstoffkreis (64) eine ringförmige sekundäre Schwallkammer (108) aufweist, mit der die jeweiligen stromaufwärts gelegenen Enden (111) der die sekundäre Kraftstoffspirale (114) bildenden Schraubenkanäle (112) verbunden sind.

7. Einspritzdüsenkopf nach Anspruch 5 oder 6 in Kombination mit Anspruch 2, wobei der ringförmige Kanal (70) des stromaufwärts gelegenen Teils des primären Kraftstoffkreises (62) sich stromabwärts über die primären Verbindungskanäle (76) hinaus erstreckt, um eine ringförmige Endkammer (79) zu bilden, welche die sekundäre Kraftstoffspirale (114) umgibt.

8. Einspritzdüsenkopf nach einem der Ansprüche 5 bis 7, wobei jeder Schraubenkanal (112) einen Durchlassquerschnitt aufweist, der sich in einer Richtung von dem stromaufwärts gelegenen Ende (111) zu dem stromabwärts gelegenen Ende (115) des Schraubenkanals (112) verjüngt.

9. Einspritzdüsenkopf nach einem der Ansprüche 1 bis 8, wobei der Kraftstoffausstoß-Endabschnitt (68) außen durch eine äußere Lippe (116) begrenzt ist sowie innen durch eine innere Lippe (118), welche den Kraftstoffausstoß-Endabschnitt (68) von dem ringförmigen Luftzuführkanal (124) trennt.

10. Einspritzmodul für eine Turbomaschine, mit einem Einspritzsystem (42), und einem Einspritzdüsenkopf (43) nach einem der Ansprüche 1 bis 9, wobei das Einspritzsystem (42), von stromaufwärts nach stromabwärts betrachtet, eine den Einspritzdüsenkopf (43) aufnehmende Hülse (46), zumindest eine stromabwärts in den Einspritzdüsenkopf (43) mündende Luftansaugspirale (48), sowie eine Schale (49) aufweist.

11. Turbomaschine, aufweisend zumindest einen Einspritzdüsenkopf (43) nach einem der Ansprüche 1 bis 9 oder zumindest ein Einspritzmodul nach Anspruch 10.

## Claims

1. Injector nose (43) for a turbomachine, comprising:
- a primary fuel circuit (62) terminating in a fuel-ejection nozzle (66) emerging on an injection axis (44), and
- a secondary fuel circuit (64) comprising an annular-shaped terminal fuel-ejection part (68) arranged around the fuel-ejection nozzle (66),
wherein an upstream part of the primary fuel circuit (62), housed in the injector nose (43), comprises an annular channel (70) extending around the secondary fuel circuit (64), **characterised in that** the annular channel (70) extending around the secondary fuel circuit (64) is delimited by an external wall (72) of the injector nose,
and **in that** the injector nose further comprises air inlet channels (126) extending through the annular channel (70) of the primary fuel circuit (62) and having respective inlets (128) opening in the external wall (72) and respective outlets (130) emerging in an annular air-injection channel (124) arranged radially to the inside with respect to the terminal fuel-ejection part (68), around the fuel-ejection nozzle (66), and cooperating with the terminal fuel-ejection part (68) in order to form an aerodynamic secondary injector.

2. Injector nose according to claim 1, wherein the primary fuel circuit (62) comprises primary connection channels (76) connecting the upstream part of the primary fuel circuit (62) to the fuel-ejection nozzle (66) and comprising respective inlets and respective outlets, the respective inlets being arranged radially towards the outside with respect to the respective outlets.

3. Injector nose according to claim 2, wherein the secondary fuel circuit (64) comprises a tubular channel (100) centred on the injection axis (44) and which divides, at a downstream end, into a plurality of secondary connection channels (104) each formed so as to move away from the injection channel (44) in a direction going from upstream to downstream, and each arranged between two consecutive primary connection channels (76).

4. Injector nose according to claim 3, wherein the annular channel (70) of the upstream part of the primary fuel circuit (62) is arranged around the tubular channel (100) and around the secondary connection channels (104) of the secondary fuel circuit (64).

5. Injector nose according to any one of claims 1 to 4, wherein the secondary fuel circuit (64) comprises a secondary fuel swirler (114) formed by swirler channels (112) having respective upstream ends (111), and having respective downstream ends (115) emerging in the terminal fuel-ejection part (68).

6. Injector nose according to claim 5, wherein the secondary fuel circuit (64) comprises an annular-shaped secondary tranquilisation chamber (108) to which the respective upstream ends (111) of the swirler channels (112) forming the secondary fuel swirler (114) are connected.

7. Injector nose according to claim 5 or 6, taken in combination with claim 2, wherein the annular channel (70) of the upstream part of the primary fuel circuit (62) is extended downstream beyond the primary connection channels (76) so as to form a terminal annular chamber (79) surrounding the secondary fuel swirler (114).

8. Injector nose according to any one of claims 5 to 7, wherein each swirler channel (112) has a cross section of flow that decreases in a direction going from the upstream end (111) towards the downstream end (115) of the swirler channel (112).

9. Injector nose according to any one of claims 1 to 8, wherein the terminal fuel-ejection part (68) is delimited externally by an external lip (116) and is delimited internally by an internal lip (118) that separates the terminal fuel-ejection part (68) from the annular air-injection channel (124).

10. Injection module for a turbomachine, comprising an injection system (42), and an injector nose (43) according to any one of claims 1 to 9, wherein the injection system (42) comprises, from upstream to downstream, a bushing (46) into which the injector nose (43) is mounted, at least one air inlet swirler (48) emerging downstream of the injector nose (43), and a bowl (49).

11. Turbomachine, comprising at least one injector nose (43) according to any one of claims 1 to 9, or at least one injection module according to claim 10.
